# FASCICULE DE BREVET EUROPEEN

(11) **EP 0 344 387 B1**
(45) Date de publication et mention de la délivrance du brevet: **30.11.1994**
(21) Numéro de dépôt: 88420174.0
(22) Date de dépôt: 31.05.1988
(51) Int. Cl.: F02P 13/00, H01T 13/44, H01F 31/00

(54) **Bloc transformateur-allumage intégré pour cylindre de moteur thermique à allumage commandé**
Zündtransformator und Zündkerzen-Einheit bei einem Zylinder in einer gesteuerten Brennkraftmaschine
Ignition unit comprising a combined spark plug and transformer for a cylinder of a thermal engine with spark ignition

(43) Date de publication de la demande: 06.12.1989
(73) Titulaire: Société à Responsabilité Limitée L'ELECTRICFIL INDUSTRIE, F-69452 Lyon Cedex 06 (FR)
(72) Inventeur: Biton, Philippe François Marie, F-69300 Caluire (FR)
(74) Mandataire: Ropital-Bonvarlet, Claude

(56) Documents cités:
- EP-A- 0 248 717
- US-A- 2 467 725
- US-A- 2 632 132
- US-A- 3 940 649

## Description

La présente invention vise le domaine technique des moteurs thermiques, plus particulièrement, du type à explosion et à allumage commandé.

Les moteurs, du type ci-dessus, comprennent, pour chaque cylindre qu'ils comportent, une bougie d'allumage montée sur la culasse pour que les électrodes qu'elle possède soient disposées à l'intérieur de la chambre de combustion du cylindre. Une telle bougie d'allumage doit être alimentée en courant électrique de façon à produire une étincelle d'allumage entre ses électrodes pour chaque cycle de fonctionnement du cylindre.

Jusqu'à présent, l'alimentation d'une telle bougie était assurée à partir d'une source de production d'électricité en faisant intervenir une bobine transformatrice recevant du courant basse-tension de la source et raccordée par un câble haute tension à un distributeur mécanique, généralement du type à doigt tournant, raccordé par des câbles haute tension à chacune des bougies du moteur.

Une telle installation est connue, d'une part, pour être la source de fuites électriques dues, principalement, à la longueur des câbles haute tension et à la présence d'humidité et de dépôts de matières diverses favorisant le maintien de cette humidité et, d'autre part, pour émettre des parasites préjudiciables au bon fonctionnement d'installations radio-électriques.

La perte d'énergie qui résulte de ces fuites doit être compensée en mettant en oeuvre des moyens capables de produire une haute tension plus élevée qui est responsable de plus de fuites encore

Pour remédier à certains inconvénients connus des installations du type ci-dessus, il a été proposé de remplacer le distributeur de conception mécanique, par une distribution électronique. Si cette proposition a permis de supprimer les inconvénients dus au doigt tournant et aux contournements électriques entre plots fixes, en revanche, elle n'a pas permis de réduire la longueur des câbles haute tension entre les différents éléments de l'installation.

Une autre proposition de la technique antérieure a été de placer une distribution électronique sur un câble basse tension menant à un groupe transformateur multisorties raccordées par des câbles haute tension aux différentes bougies.

Une telle proposition a permis de supprimer la liaison haute tension entre la bobine et le distributeur, mais laisse subsister les câbles haute tension existant entre le groupe transformateur et les différentes bougies d'allumage.

L'art antérieur connaît aussi une proposition visant à adapter, sur chaque bougie, un bloc bobine propre. Tel est le cas, notamment, des propositions selon les documents suivants **DE-U-G 85 18 139.0, JP-A-57 193 776, JP-A-60 195 374, JP-A-51 137 041, JP-A-59 226 279, WO-A-86 04 480.**

Toutes les propositions formulées dans cette documentation ont ceci de commun qu'elles prévoient de disposer le bloc transformateur dans un corps prolongé par un embout, voire un manchon, qui est emboîté sur le fût en porcelaine d'une bougie. Un tel mode de construction a pour conséquence, la masse du bloc étant placée en tête, d'imposer, par les vibrations de fonctionnement du moteur, des contraintes alternées au fût qui n'est pas conçu pour résister mécaniquement à de tels efforts. Il en résulte une détérioration partielle ou totale de la bougie qui n'est plus en état d'assumer sa fonction.

Toutes ces propositions ont aussi en commun de ne pas assurer convenablement un blindage de la bobine et de la bougie pour réduire, voire éliminer, l'émission de parasites radio-électriques. Ces propositions n'apparaissent pas non plus de nature à assurer une bonne étanchéité entre les interfaces de contact bobine-olive de bougie.

La présente invention a pour but de remédier aux inconvénients ci-dessus en proposant un bloc transformateur-allumage intégré, de construction particulièrement simple et fiable, prévu pour être associé, individuellement, à une bougie d'allumage de construction traditionnelle et ne nécessitant, pour son adaptation sur un moteur thermique existant, aucune modification structurelle fondamentalement importante.

Pour atteindre les objectifs ci-dessus, le bloc transformateur-allumage intégré comprend les caractéristiques définies dans la revendication 1.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue schématique illustrant l'objectif que l'invention permet d'atteindre.

La **fig. 2** est une coupe-élévation en partie arrachée de l'objet de l'invention.

La **fig. 3** est une vue du schéma électrique d'un des éléments constitutifs de l'objet de l'invention.

La **fig. 1** montre, de façon schématique, une installation d'allumage d'un moteur thermique **1** du type à explosion et à allumage commandé. Le moteur **1** est illustré, à titre d'exemple, sous la forme d'un ensemble comportant quatre cylindres **2** devant être commandés en allumage, de façon sélective, selon un ordre prédéterminé. Il est évident que l'invention peut s'appliquer à tout moteur comportant un nombre différent de cylindres **2**.

Une installation d'allumage **3** d'un tel moteur **1**, comprend une source d'énergie électrique **4** reliée par un câble basse tension **5** à un moyen de distribution **6** associé à un bloc de commande **6a** et lui-même relié par des câbles basse tension **7** à chacune des bougies d'allumage **8** montées sur la culasse **9** du moteur **1**.

L'invention préconise d'associer chaque bougie **8** à un bloc **10** transformateur-allumage intégré illustré plus en détail à la **fig. 2**. Selon cette figure, chaque bloc **10** comprend un corps tubulaire **11**, en toute matière appropriée, notamment métallique ou en matière plastique conductrice chargée, afin de constituer un blindage électromagnétique. Le corps **11** délimite, de part et d'autre d'un épaulement annulaire **12**, un taraudage **13** et un logement **14**, de préférence coaxiaux, s'ouvrant, respectivement, à chacune des extrémités du corps tubulaire **11**. Le corps **11** peut être réalisé en une seule pièce ou en deux parties assemblables de façon étanche.

Le taraudage **13** est destiné au montage du corps **11** sur une bougie d'allumage **15** comprenant un fût **16** relié par une embase **17** à une collerette **18** à partir de laquelle s'étend un culot **19** pourvu d'électrodes **20** et **21**. La bougie **15** comporte, à cette fin, sur l'embase **17**, un filetage **22** complémentaire au taraudage **13** qui présente une longueur axiale légèrement inférieure à la hauteur de l'embase **17**. Le montage étanche, entre le taraudage **13** et l'embase **17**, est assuré par un joint d'étanchéité **23** soumis à écrasement entre l'extrémité transversale ouverte du corps tubulaire **11** et la collerette **18**. La relation de longueur axiale, entre le taraudage **13** et le filetage **17**, est également déterminée de manière à faire intervenir, après écrasement partiel du joint **23**, une butée positive de l'embase **17** contre l'épaulement **12**.

Le logement **14** contient une bobine transformatrice **24** noyée dans un enrobage diélectrique **25** assurant son centrage dans le logement **14**, ainsi que son immobilisaton axiale. A cette fin, l'enrobage **25** peut former un collet **26** immobilisé axialement en appui contre un épaulement **27** du logement **14**, par un bouchon de fermeture **28**.

La bobine transformatrice **24** traverse le corps tubulaire **11** par un connecteur **29** conçu de toute manière convenable pour permettre le branchement mécaniquement et électriquement efficace avec un câble de raccordement basse tension **7**. Le connecteur **29** comporte trois bornes de raccordement dont deux sont raccordées à un enroulement primaire **E₁** (**fig. 3**) et dont l'autre est raccordée à un enroulement secondaire **E₂** relié à une borne de contact **30** placée intérieurement au corps **11**. La borne **30** est entourée par un embout **31** d'adaptation d'un manchon **32** en matière diélectrique, disposé dans le logement **14** entre la bobine **24** et l'épaulement **12**. Le manchon **32** délimite axialement un alésage **33** permettant l'emboîtement serré du fût **16** d'une bougie d'allumage **15**. Pour assumer cette fonction, le manchon **32** est, de préférence, conçu et réalisé en un élastomère capable d'accepter une déformation élastique, notamment selon une direction radiale, à partir de l'alésage **33**.

L'embout d'adaptation **31** est réalisé pour permettre un montage par encliquetage du manchon **32** autour de la borne **30** qui est, de préférence, constituée par un plot **34** rétractable élastiquement et destiné à coopérer avec une olive **35** équipant ordinairement l'extrémité supérieure du fût **16**.

Le montage du corps tubulaire **11** sur une bougie **15** permet de réaliser un bloc unitaire dans lequel l'olive **35** est en contact permanent avec le plot **34** de la bobine **24**. Dans un tel montage, les surfaces de contact, entre le plot **34** et l'olive **35**, sont confinées à l'intérieur de l'alésage **33** qui est isolé du milieu ambiant par le bouchon de fermeture supérieure **28** et par la présence du joint d'étanchéité **23** et par le serrage du manchon **32** sur le fût **16**. Ceci supprime tout risque d'introduction de corps étranger et d'humidité susceptibles de nuire à un bon contact électrique. Par ailleurs, ces surfaces sont entourées par la masse du manchon **32** qui représente un isolant électrique, évitant toute fuite du courant haute tension et augmentant la résistance au cheminement entre le plot **34** et l'embase **17**, d'une part, et le corps **11**, d'autre part. A cette fin, le corps tubulaire **11** est, de préférence, réalisé de manière à présenter un logement **14** de diamètre, notablement, plus important que celui du taraudage **13**, de manière à admettre un manchon **32** de forte épaisseur radiale.

Le bloc **10** selon l'invention permet de réaliser un ensemble unitaire intégrant la fonction de transformation du courant d'alimentation basse tension en haute tension et la fonction d'allumage à l'intérieur d'un cylindre. La transmission d'un courant haute tension s'effectue directement entre le plot de contact **34** et l'olive **35** et permet, ainsi, de supprimer tout câble et embouts de raccordement susceptibles d'être la source de fuite, de claquage, de perte d'énergie et de perte de continuité diélectrique.

Le bloc transformateur-allumage intégré selon l'invention peut être réalisé de façon pratique et efficace en étant soumis, en usine, aux différents contrôles de fonctionnement et d'étanchéité. Un tel bloc peut, ainsi, être adapté directement sur une bougie d'allumage sans faire intervenir d'autres opérations que le vissage de cette dernière dans le taraudage **13**, après interposition du joint d'étanchéité **23**. Le couple de serrage appliqué peut être justement apprécié, entre des outils de serrage respectivement adaptés sur l'embase **18** et sur une tête **36**, par exemple, à six pans.

L'objet de l'invention peut, ainsi, être monté sous une forme unitaire préalablement à l'adaptation de la bougie **15** sur le cylindre ou encore, être constitué après l'adaptation traditionnelle de cette bougie sur le cylindre.

Il doit être considéré que la fonction du taraudage **13** est de réaliser l'adaptation du corps **11** sur une bougie **15** sans transmission de contrainte au fût **16**. Un moyen d'assemblage autre pourrait aussi être prévu à cette fin. Par exemple, un assemblage du type à coincement par cônes conjugués pourrait aussi être envisagé.

Le bloc selon l'invention peut être adapté sur tout type de bougie d'allumage montée sur des culasses traditionnelles ou délimitant des puits d'implantation profonds. Dans un tel cas, le corps tubulaire **11** est alors, de préférence, associé à une bague **37** en élastomère apte à assurer une fonction de centrage et de guidage du corps tubulaire **11**, ainsi qu'une fonction de fermeture s'opposant à l'introduction de tout corps étranger dans le puits. La bague **37** peut aussi avoir pour fonction de limiter les contraintes mécaniques susceptibles d'être transmises à l'embase **17** par les vibrations de fonctionnement appliquées à la masse que représente le bloc transformateur-allumage intégré.

Selon une disposition préférée de l'objet de l'invention, le corps **11** délimite un logement **14** et un taraudage **13** coaxiaux et contient une bobine **24** et un manchon **32** également coaxiaux. Le manchon **32** pourrait faire partie intégrante de l'enrobage **25** de la bobine **24**.

La constitution sous forme intégrée d'un bloc transformateur-allumage présente, par rapport à la technique antérieure, les avantages de réduire les pertes entre la bobine et la bougie, d'assurer une meilleure étanchéité facilitant les démarrages à froid et de diminuer très notablement l'émission de parasites radio-électriques, plus particulièrement, si le corps **11** est réalisé en un matériau métallique magnétique constituant un blindage de la bobine et de la bougie.

En outre, une telle construction offre une possibilité de protection thermique de la bobine, ainsi qu'une aptitude à réaliser une commande électronique à distance.

Cette construction peut aussi être envisagée pour des systèmes d'allumage de type selfique ou capacitif.

L'invention n'est pas limitée aux exemples décrits et représentés, car diverses modifications peuvent y être apportées sans sortir de son cadre. En particulier, le corps **11** pourrait être réalisé en deux parties constitutives assemblées, notamment par vissage.

## Revendications

1. Bloc transformateur-allumage intégré pour cylindre de moteur thermique à allumage commandé, du type comportant un corps tubulaire (**11**) délimitant, de part et d'autre d'un épaulement interne (**12**), un moyen (**13**) de montage sur une bougie d'allumage (**15**) et un logement (**14**) contenant une bobine transformatrice (**24**) immobilisée axialement, noyée dans un enrobage diélectrique (**25**) et formant une borne (**30**) de contact avec la bougie,
caractérisé en ce que :
- le moyen (**13**) est constitué par un moyen de solidarisation démontable pour coopérer avec l'embase (**17**) d'une bougie adaptée,
- et le corps tubulaire (**11**) contient un manchon interne (**32**) en matière diélectrique, prolongeant la bobine jusqu'à l'épaulement (**12**) délimitant un alésage (**33**) destiné à emboîter avec étanchéité le fût (**16**) de la bougie et dans lequel fait saillie la borne (**30**).

2. Bloc selon la revendication 1, caractérisé en ce que le moyen (**13**) et le logement (**14**) sont coaxiaux de part et d'autre de l'épaulement interne (**12**) qui constitue une butée axiale destinée à coopérer avec l'embase filetée d'une bougie.

3. Bloc selon la revendication 1, caractérisé en ce que la bobine (**24**) et le manchon (**32**) forment un ensemble mis en place dans le corps tubulaire (**11**) par une extremité ouverte située à l'opposé du moyen (**13**) et fermée par un bouchon étanche (**28**) assurant l'immobilisation axiale de la bobine et l'étanchéité de l'ensemble.

4. Bloc selon la revendication 3, caractérisé en ce que l'ensemble bobine-manchon (**24**, **32**) est réalisé de façon monobloc pour ce qui concerne l'enrobage (**25**) et le manchon (**32**).

5. Bloc selon la revendication 3, caractérisé en ce que l'ensemble bobine-manchon (**24**, **32**) est réalisé en deux parties et en ce que le manchon (**32**) est immobilisé en appui contre l'épaulement (**12**).

6. Bloc selon la revendication 1, 3, 4 ou 5, caractérisé en ce que la bobine (**24**) comporte, pour le contact avec la bougie, une borne de de contact (**30**) noyée dans l'enrobage (**25**) qui forme un embout (**31**) d'adaptation du manchon (**32**).

7. Bloc selon la revendication 6, caractérisé en ce que la borne (**30**) est constituée par un plot (**34**) au moins rétractable en partie élastiquement.

8. Bloc selon la revendication 1, caractérisé en ce que le corps tubulaire (**11**) est associé à une bague (**37**) de fermeture et de centrage du puits de culasse dans lequel le corps est monté.

9. Bloc selon la revendication 1 et 3, caractérisé en ce que le corps tubulaire (**11**) et le bouchon (**28**) sont réalisés en un matériau formant blindage électro-magnétique.

## Claims

1. Integrated ignition-transformer assembly for the cylinder of a heat engine having controlled ignition, the assembly being of the type comprising a tubular body (11) delimiting, an internal shoulder (12), mounting means (13) on one side of said shoulder for mounting on the stem of a spark plug (15) and a housing (14) on the other side of said shoulder (15) containing an axially fixed transformer coil which is encapsulated in a dielectric coating and which includes a terminal for making contact with the spark plug;
characterized in that:
the means (13) is constituted by disconnectable fixing means for cooperating with the base (17) of an adapted spark plug,
and said tubular body (11) contains an internal sleeve (32) of dielectric material which extends the transformer coil to the shoulder (12), defining a bore (33) intended to receive, in sealed manner, the stem (16) of the spark plug and in which projects the terminal (30).

2. Assembly according to claim 1, characterized in that the means (13) and the housing (14) are coaxial on either side of the internal shoulder (12) which constitutes an axial abutment for cooperating with the threaded base of a spark plug.

3. Assembly according to claim 1, characterized in that the transformer coil (24) and the sleeve (32) constitute an assembly which is put into place inside the tubular body (11) via an open end situated at the opposite end to the means (13) and closed by a sealed stopper (28), thereby axially fixing the coil and providing sealing for the assembly.

4. Assembly according to claim 3, characterized in that the dielectric coating (25) of the coil and the sleeve (32) in said coil and sleeve assembly (24, 32) are constituted as a single piece.

5. Assembly according to claim 3, characterized in that the coil and sleeve assembly (24, 32) is made in two pieces, and in that the sleeve (32) is immobilized in abutment against the shoulder (12).

6. Assembly according to claim 1, 3, 4 or 5, characterized in that in order to make contact with the spark plug, the coil (24) includes a contact terminal (30) which is encapsulated in the dielectric coating (25) which constitutes an end fitting (31) for adapting the sleeve (32).

7. Assembly according to claim 6, characterized in that the terminal (30) is constituted by a stud (34) which is at least in part resiliently retractable.

8. Assembly according to claim 1, characterized in that the tubular body (11) is associated with a ring (37) for closing and centering a well in a cylinder head in which the body is mounted.

9. Assembly according to claims 1 and 3, characterized in that the tubular body (11) and said stopper (28) are made of a material suitable for providing electromagnetic screening.

## Patentansprüche

1. Integrierte Zündtransformatoreinheit für Verbrennungsmotorzylinder mit elektronischer Zündung, der Art umfassend einen röhrenförmigen Körper (11), der beidseits eines inneren Rücksprungs (12) eine Vorrichtung (13) zur Montage an eine Zündkerze (15) und einen Aufnahmeraum (14) begrenzt, der eine axial unbewegliche Wandlerspule (24) enthält, die in eine dielektrische Ummantelung (25) eingebettet ist und eine Kontaktklemme (30) mit der Kerze bildet,
dadurch gekennzeichnet, daß:
- die Vorrichtung (13) aus einer demontierbaren Vorrichtung zur festen Verbindung mit dem Sockel (17) einer entsprechenden Kerze besteht,
- und daß der röhrenförmige Körper (11) eine Innenhülse (32) aus dielektrischem Material enthält, welche die Spule bis zum Rücksprung (12) verlängert und eine Bohrung (33) begrenzt, die vorgesehen ist, dicht abschließend auf den Schaft (16) der Kerze gesteckt zu werden, und in welche die Klemme (30) hineinreicht.

2. Einheit nach Anspruch 1, dadurch gekennzeichnet, daß die Vorrichtung (13) und der Aufnahmeraum (14) dies- und jenseits des inneren Rücksprungs (12) koaxial verlaufen, wobei der Rücksprung einen Axialanschlag bildet, der vorgesehen ist, mit dem gewindeten Sockel einer Kerze zusammenzuwirken.

3. Einheit nach Anspruch 1, dadurch gekennzeichnet, daß die Spule (24) und die Hülse (32) eine Einheit bilden, die in den röhrenförmigen Körper (11) eingesetzt wird, und zwar durch eine Öffnung, die am entgegengesetzten Ende der Vorrichtung (13) liegt und mit einem dichten Deckel (28) verschlossen wird, der die axiale Unbeweglichkeit der Spule und die Dichtheit des Ganzen gewährleistet.

4. Einheit nach Anspruch 3, dadurch gekennzeichnet, daß die Einheit aus Spule (24) und Hülse (32) aus einem Teil besteht, was die Ummantelung (25) und die Hülse (32) betrifft.

5. Einheit nach Anspruch 3, dadurch gekennzeichnet, daß die Einheit aus Spule (24) und Hülse (32) aus zwei Teilen besteht, und daß die Hülse (32) fest an den Rücksprung (12) anliegt.

6. Einheit nach Anspruch 1, 3, 4 oder 5, dadurch gekennzeichnet, daß die Spule (24) für den Kontakt mit der Kerze eine Kontaktklemme (30) aufweist, die in die Ummantelung (25) eingebettet ist, die ein Übergangsstück (31) zur Hülse (32) bildet.

7. Einheit nach Anspruch 6, dadurch gekennzeichnet, daß die Klemme (30) aus einem zumindest teilweise elastisch zurückziehbaren Stecker (34) besteht.

8. Einheit nach Anspruch 1, dadurch gekennzeichnet, daß der röhrenförmige Körper (11) mit einem Ring (37) zum Schließen und Zentrieren der Zylinderkopfbohrung verbunden ist, in welche der Körper montiert ist.

9. Einheit nach Anspruch 1 und 3, dadurch gekennzeichnet, daß der röhrenförmige Körper (11) und der Deckel (28) aus einem Material bestehen, das eine elektromagnetische Isolierung bildet.
